# NEUE EUROPÄISCHE PATENTSCHRIFT

(11) **EP 0 324 466 B2**
(45) Veröffentlichungstag und Bekanntmachung des Hinweises auf die Entscheidung über den Einspruch: **06.09.1995**
(45) Hinweis auf die Patenterteilung: 01.04.1992
(21) Anmeldenummer: 89100470.7
(22) Anmeldetag: 12.01.1989
(51) Int. Cl.: A47G 1/16, F21V 21/34

(54) **Galerieleiste zum Hängen von Objekten, insbesondere Bildern**
Rail for hanging objects, in particular pictures
Rail pour la suspension d'objets, en particulier de tableaux

(30) Priorität: 13.01.1988 DE 3800718
(43) Veröffentlichungstag der Anmeldung: 19.07.1989
(73) Patentinhaber: Buschfeld, Hans, D-50968 Köln (DE)
(72) Erfinder: Buschfeld, Hans, D-50968 Köln (DE)
(74) Vertreter: Langmaack, Jürgen, Dipl.-Ing.

(56) Entgegenhaltungen:
- EP-A- 0 237 409
- CH-A- 655 990
- DE-A- 3 120 267
- DE-C- 1 135 576
- FR-A- 2 576 502
- GB-A- 10 383
- US-A- 3 341 803
- US-A- 4 190 309
- Prospekt "Clip-Niedervolt-Stromschienensystem"
- Prospekt "NV-Knoten Spectral"
- Prospekt "Basis Line - Klaus Sigl Licht GmbH"
- Günter Sulz "Wohnen im richtigen Licht", Verlag Gerd Hatje; Bd. 2, S. 180-182, 184

## Beschreibung

Die Erfindung betrifft eine Galerielieste zum Hängen Von Objekten, insbesondere Bildern, entsprechend dem Oberbegriff des Anspruchs 1. Galerieleisten der eingangs bezeichneten Art sind beispielweise aus der CH-A-655 900 bekannt. Um nun an derartigen Galerieleisten aufgehängte Objekte, beispielsweise Bilder, beleuchten zu können, war hierbei als Hängesystem eine Hohlprofilstange vorgesehen, die an einem Ende mit einem Anschlußadapter zum Anschluß an eine Stromschiene und an anderen Ende mit einem verschiebbaren Haken versehen ist Die Zuleitungskabel, die an den Adapter angeschlossen sind, werden in die Profilstange eingelegt und mit dem ebenfalls an der Profilstange angeklemmten Beleuchtungskörper verbunden. Eine derartige Anordnung, genügt modernen ästhetischen Anforderungen nicht.

Der Erfindung liegt die Aufgabe zugrunde, eine Galerieleiste zu schaffen, die zugleich die elektrische Installation führ den Anschluß von Leuchten enthält, die nahezu unauffällig ist und ästhetische Gestaltungen zulässt.

Diese Aufgabe wird erfindungsgemäß mit dem im Kennzeichungsteil des Anspruchs 1 angegebenen Mitteln gelöst, Diese Anordnung erlaubt es, unter Ausnutzung des geringen Gewichtes derartiger NiedervoltLeuchten, das Hängeelement für das Objekt zugleich zur Stromversorgung der dem Objekt zuzuordnenden Leuchte einzusetzen. Das Hängeelement kann hierbei als zweiadriger elektrischer Leiter ausgebildet sein, wobei der Kontaktkopf entsprechend zwei mit den beiden Teilen der Kontaktschiene verbindbare Kontakte aufweist. Die Leuchte selbst kann hierbei unmittelbar am Bild befestigt sein. Besonders einfach ist es, wenn das Hängeelement nur eine stromführende Ader bildet so daß je Objekt zwei Hängeelemente einzusetzen sind. Besonders vorteilhaft ist es hierbei, das Hängeelement aus einem steifen Metalldraht herzustellen, der zugleich als Tragteil für die Leuchte dient. Damit ist es möglich, unter Ausnutzung des geringen Gewichtes von Niedervolt-Leuchten, die Leuchten mit Abstand oberhalb des aufgehängten Objekten unmittelbar an den beiden Hängeelementen zu befestigen.

Besonders zweckmäßig ist es gemäß einer Ausgestaltung der Erfindung hierbei, wenn die Leuchte über wenigstens zwei im wesentlicher steife und als Stromleiter dienende Metalldrähte im Abstand zur Gebäudewandung gehalten wird, deren Enden jeweils mit einem Hängeelement verbunden sind. Diese von den Hängeelementen abzweigenden Metalldrähte dienen wiederum sowohl als Tragteile für die Leuchte als auch als elektrische Leiter für die Stromversorgung der Leuchte. Der besondere Vorteil dieser Ausbildung besteht darin, daß von den Leuchten praktisch nur das Leuchtmittel mit dem zugehörigen Reflektor im Raum sichtbar ist, während die Verbindung zur Wand über die Stahldrähte nahezu unsichtbar ist. Hierdurch ergibt sich eine besonders ansprechende Raumgestaltung, da der Betrachter nur den dem zu beleuchteten Objekt zugeordneten "Lichtpunkt" wahrnimmt, da die zugehörige Verbindung zur Gebäudewand praktisch nicht sichtbar ist. Je nach dem gewünschten Kragabstand können zusätzliche drahtförmige Abstützungen aus dem gleichen Drahtmaterial vorgesehen sein, die sich entweder unmittelbar auf der Gebäudewand oder in Dreieckform am Hängeelement oder am aufgehängten Objekt abstützen.

In Ausgestaltung der Erfindung ist vorgesehen, daß die Profilschiene zwei elektrisch gegeneinander isoliert zusammenfügbare Profilhälften aufweist, die jeweils wenigstens teilweise aus elektrisch leitendem Material bestehen. Diese Ausgestaltung hat den Vorteil der einfachen Montage, da die eine Profilhälfte an die Wand angeschraubt werden kann und dann die andere, außenliegende Profilhäfte, beispielsweise über eine Schnappverbindung von außen aufgeklippt werden kann, so daß die Befestigung nicht sichtbar ist. Besonders zweckmäßig ist es, wenn die Profilhälften aus einem elektrisch leitendem Werkstoff, beispielsweise Aluminium, hergestellt werden, da dann bei entsprechend symmetrischer Ausbildung der Profilhälften nur eine einzige Profilkontur konzipiert zu werden braucht. Hierbei ist es jedoch erforderlich, daß die beiden Profilhälften über stopfenförmige oder Ieistenförmige Haltekörper aus einem Isolierwerkstoff miteinander verbunden sind. Da schon aus Festigkeitsgründen der Querschnitt jeder Profilhälfte groß bemessen sein muß, ergibt sich als weiterer Vorteil, daß bei den üblichen Raumlängen sich kein durch die als Leiter dienenden Profilhälften bewirkter Spannungsabfall ergibt Dies erlaubt es, die Stromversorgung jeweils am Ende einer Profilschiene anzuschließen.

In einer vorteilhaften Ausgestaltung der Erfindung ist vorgesehen, daß für die Isolierung der Profilhälften gegeneinander eine durchgehende Leiste aus einem elektrischisolierendem Werkstoff vorgesehen ist, die eine durchgehende nutförmige Ausnehmung zur Aufnahme eines Stromkabels aufweist.

Diese Anordnung erlaubt es, die Galerieleiste zusätzliche als "Kabelkanal" für ein 220 Volt-Kabel zu verwenden, so daß bei sehr langen Räumen eine durchgehende Galerieleiste in mehrere Teilstücke unterteilt werden kann, wobei jedes Teilstück mit einer eigenen Niedervolt-Stromversorgung in Verbindung steht, die jedoch ihrerseits über das durch die Galerieleiste geführte 220 Volt-Kabel gespeist wird.

In zweckmäßiger Ausgestaltung der Erfindung ist vorgesehen, daß die Ränder der Ausnehmung federnd ausgebildet sind und die Ausnehmung wenigstens teilweise überdecken. Bei einer derart stranggespreßten aus einem Kunststoffmaterial hergestellten Leiste bietet diese Ausgestaltung die Möglichkeit, das 220 Volt-Kabel in die nutförmige Ausnehmung "einzuklippsen", so daß das Kabel in der Leiste gehalten ist und sichergestellt ist, daß auch bei einem schadhaften Kabel die mit Niederspannung gespeisten, nicht mit einem Isoliermantel versehenen Hängeelemente über die Profilhälften der Profilschiene mit dem Kabel in Verbindung kommen Können.

In weiterer Ausgestaltung der Erfindung ist vorgesehen, daß wenigstens eine Profilhälfte mit mehreren im Abstand zueinander angeordneten Ausklinkungen zum Einführen eines Kontaktkopfes versehen ist. Diese Ausgestaltung erlaubt einen einfachen Wechsel von Hängeelementen und/oder auch von unmittelbar mit einem Kontaktkopf versehenen Leuchten, ohne daß hierzu die gesamte Hängung an einer Wand durch Verschieben verändert werden muß.

Die Erfindung wird anhand schematischer Zeichnungen von Ausführungsbeispielen näher erläutert. Es zeigen:
Fig. 1 eine Aufsicht auf eine Bilderwand,
Fig. 2 eine Seitenansicht gem. der Linie II-II in Fig. 1,
Fig. 3 eine Seitenansicht gem. der Linie III-III in Fig. 1,
Fig. 4 in größerem Maßstab einen Schnitt durch eine Galerieleiste,
Fig. 5 einen Schnitt durch eine andere Ausführungsform einer Galerieleiste,
Fig. 6 zwei Kontaktköpfe im Schnitt.

In Fig. 1 ist in einem Teilschnitt durch einen Raum eine Bilderwand mit mehreren Bildern 1, 2 und 3 dargestellt. An der Gebäudewand 5 ist im Deckenbereich eine Profilschiene 6 befestigt, an der über jeweils zwei Hängeelernente 7 die betreffenden Bilder abgehängt sind. Über hier nicht näher dargestellte Befestigungsmittel können die einzelnen Bilder höheneinstellbar an den Hängeelementen 7 befestigt werden. Über einen mit dem Hängeelement 7 jeweils verbundenen Kontaktkopf 8, dessen Aufbau nachstehend noch näher beschrieben werden wird, sind die Hängeelemente 7 in der Profilschiene 6 formschlüssig gehalten, so daß die Bilder durch einfaches seitliches Verschieben der jeweiligen Hängeelemente 7 auch in Längsrichtung in einfacher Weise ausgerichtet werden können.

Die Profilschiene 6 ist entweder mit einer zweipoligen Kontaktschiene versehen oder, wie nachstehend noch näher beschrieben werden wird, selbst als zweipolige Kontaktschiene ausgebildet und an eine Niederspannung-Strornversorgung 9 angeschlossen. Diese wird beispielsweise durch einen Transformator gebildet, der ggf. wählbar eine Niederspannung von beispielsweise 6 bis 24 Volt abgibt. Die Niederspannungs-Stomversorgung 9 ist über ein Zuleitungskabel 10 an die normale Stromversorgung, beispielsweise eine 220 Volt-Spannung angeschlossen.

Die Hängeelemente 7 sind nun als elektrischer Leiter ausgebildet, beispielsweise in Form einer Drahtlitze, vorzugsweise aber auch in Form eines federnd-steifen Stahldrahtes, wobei der Kontaktkopf 8 so ausgebildet ist, daß er wahlweise mit dem einen Pol und dem anderen Pol der Profilschiene 6 in Verbindung steht Damit ist für jede Hängung eine Stromzuführung für Leuchten 11, 12 oder 13 geschaffen die nachstehend noch näher beschrieben werden wird. Die Hängeelemente 7 sind ohne, können jedoch auch mit Isoliermantel ausgeführt sein.

Die Leuchte 11 ist in einer Seitenansicht in Fig. 2 dargestellt. Die Leuchte 11 besteht beispielsweise aus einer handelsüblichen Niedervolt-Lampe mit integriertem Reflektor und ist über zwei als elektrische Leiter ausgebildete, federnd-steife Stahldrähte 15 jeweils mit den beiden Hängeelementen 7 des Bildes 1 verbunden. Die Drähte 15 bilden somit zugleich als elektrische Leiter ausgebildete "Hängeelemente" für die Leuchte 11, über die sie mit der als Kontaktschiene dienenden Profilschiene 6 verbunden ist Die Befestigung der freien Enden der Drähte 15 an den Hängeelementen 7 erfolgt über entsprechende Halteelemente 16, die über eine Klemm- oder Schraubverbindung an den Hängeelementen 7 verschiebbar festgelegt sind, so daß eine genaue Einjustierung der Leuchte 11 in bezug auf das zu beleuchtende Bild 1 möglich ist. Durch die Verwendung eines federndsteifen Drahtes, beispielsweise eines Stahldrahtes, ergibt sich für die Hängeelemente 7 und die die Leuchte 11 mit den Hängeelementen 7 verbindenden Drähte 15 eine filigranartige, praktisch "unsichtbare" Gestaltungsmöglichkeit. Außer der in Fig. 2 dargestellten freien Biegekurve erlaubt die Verwendung eines federnd-steifen Drahtes als Trägerelement für die Leuchte 11 vielfältige gewillkürte Gestaltungsmöglichkeiten bei der Verwendung von mehreren miteinander verbundenen Drähten, wobei die Formgebung über unterschiedliche, sich gegenseitig beeinflussende Biegekräfte gestaltbar ist.

Die Hängung gem. der Linie III-III zeigt eine Ausführungsform, bei der die beiden Bilder 2 und 3 gemeinsam an zwei Hängeelementen 7 an der Profilschiene 6 abgehängt sind. Auch hier sind die Hängeelemente 7 wie derum als elektrische Leiter ausgebildet, wobei jedem Bild ohne zusätzliche Zuleitung eine eigene Leuchte 12 bzw. 13 zugeordnet werden kann. Die Leuchte 12 ist in einer anderen etwas steiferen Gestaltung mit den Hängeelementen 7 unmittelbar verbunden, während die Leuchte 13 am Rahmen des Bildes 3 befestigt ist, wobei die Stromversorgung über entsprechende Zuleitungen 16' von den Hängeelementen 7 auf der Rückseite des Bildes abgegriffen wird. Die Anordnung gem. Fig. 3 zeigt ferner die Möglichkeit die Profilschiene 6 im Deckenbereich in gleicher Weise wie für Gardinenschienen bekannt ist, unter Putz zu verlegen.

Während bei entsprechender Bemessung des Leiterquerschnittes der stromführenden Teile der Profilschiene 6 praktisch kein Spannungsabfall über die Länge der Stromschiene auftritt, entsteht bei der Verwendung eines federnd-biegbaren Stahldrahtes für die Hängeelemente 7 und 15 infolge des gegenüber normalen elektrischen Leitern etwas höheren elektrischen Widerstandes je Leuchte ein entsprechender Spannungsabfall. Bei den üblichen Längen für derartige Hängeelement Jassen sich jedoch mit den üblichen Leistungen von Niedervolt-Trafos vier Leuchten je Profilschieneneinheit problemlos betreiben. Bei besonders langen Bilderwänden ist es jedoch zweckmäßig, die Profilschiene 6 zu unterteilen und, wie Fig. 1 zeigt, eine weitere Niederspannungs-Stromversorgung 9' zwischenzuschalten, die jeweils der Stromversorgung der anschließenden Profilschiene 6' dient. Der Anschluß an die Stromversorgung ist jeweils durch einen Pfeil kenntlich gemacht.

In Fig. 4 ist in größerem Maßstab im-Schnitt eine Ausführungsform für eine Profilschiene 6 dargestellt. Diese besteht im wesentlichen aus zwei Profilhälften 18' und 18'', die beispielsweise aus Aluminium stranggepreßt und damit elektrisch leitend sind. Die beiden Profilhälften 18' und 18" sind über mehrere über die Länge der Profilschiene verteilte stopfenartige Haltekörper 19 aus einem Isolierwerkstoff miteinander verbunden, wobei die Profilschiene 6 insgesamt über die Haltekörper 19 fest mit der Gebäudewand verschraubt sind. Durch eine entsprechende Bohrung 20 in der wandseitigen Profilhälfte 18', in die ein entsprechender Ansatz am Haltekörper 19 eingreift, ist für eine einwandfreie, beide Profilhälften gegeneinander isolierende Befestigung gesorgt

Die beiden, die Profilschiene 6 bildenden Profilhälften 18' und 18'' sind symmetrisch, so daß mit nur einer Profilform gearbeitet werden kann. Die Profilform ist so gewählt, daß im zusammengebauten Zustand, wie in Fig. 5 dargestellt, sowohl an der Oberseite wie auch an der Unterseite eine durchlaufende Nut 21 nach Art einer Hammerkopfnut entsteht. In die Nut 21 wird nun von der Stirnseite her oder über Ausklinkungen 22 in der wandseitigen Profilhälfte 18', die mit Abstand über die Länge verteilt angeordnet sind, ein Kontaktkopf 8 eingeschoben, der am freien Ende des Hängeelementes 7 befestigt ist. Der Kontaktkopf 8 besteht hierbei aus einem Isolierkörper 24, in dem ein mit dem Hängeelement 7 verbundenerTragnippel 25 aus elektrisch leitendem Material fest verbunden ist. Da jede Profilhälfte jeweils eine Phase der die elektrische Stromversorgung bildenden Profilschiene 6 bildet, ist hierdurch gewährleistet, daß ein Hängeelement 7 immer nur mit einer Phase der Stromversorgung in Verbindung stehen kann. Da der Kontaktkopf 8 im übrigen symmetrisch ausgebildet ist, kann somit wahlweise durch entsprechende Ausrichtung des Isolierkörpers 24 jeweils eine der Profilhälften in elektrisch leitende Verbindung mit dem Hängeelement gebracht werden.

Die Ausführungsform gern. Fig. 5 zeigt eine Abwandlung, bei der die Profilschienen anstelle von stopfenförmigen Haltekörpern über eine durchgehende Leiste 26 aus einem elektrisch isolierenden Werkstoff gehalten werden. Die Leiste 26 weist eine durchgehende nutenförmige Ausnehmung 27 auf, die im Randbereich mit nach innen gerichteten federnden Randlippen 28 versehen ist. Die Ausnehmung 27 dient hierbei als Kabelkanal, durch die in elektrisch einwandfreier Isolierung gegenüber der durch die Profilhälften 18' und 18'' gebildeten Niederspannungsseite ein Kabel 29 mit beispielsweise 220 Volt-Spannung geführt werden kann. Auf diese Weise ist es ohne Beeinträchtigung der Raumgestaltung möglich, die in Fig. 1 angedeutete Hinteneinanderschaltung von mehreren Niederspannungs-Stromversorgungen 9 und 9' deckenseitig anzuordnen. Jede folgende Niederspannungs-Stromversorgung wird dann gesondert an das Kabel 29 angeschlossen. Zugleich ist es möglich, hiermit die Stromversorgung für andere 220 Volt-Stromverbraucher im Deckenbereich abzugreifen. Der Aufbau entspricht im übrigen dem Aufbau der anhand von Fig. 5 beschriebenen Profilschiene.

In Fig. 6 ist noch einmal in zwei Ansichten der Kontaktkopf 8 eines Hängeelementes 7 dargestellt, um zu verdeutlichen, wie durch unterschiedliches Einhängen in die Profilschiene 6 jeweils unterschiedliche Phasen der Stromversorgung von der Profilschiene 6 abgegriffen werden können.

Die Erfindung ist nicht auf die dargestellte und beschriebene Ausführungsfonm der Profilschiene und der damit verbundenen Hängeelemente beschränkt. So ist es beispielsweise möglich, die Profilschiene 6 einstückig aus einem Kunststoff herzustellen, wobei dann lediglich im Bereich der untenliegenden, in Form einer Hammerkopfnut ausgebildeten Ausnehmung 21 entsprechend zwei Kontaktschienen aus Metail mit eingearbeitet sein müssen.

Sofern aus Gründen der Raumgestaltung eine metallisch blanke Profilschiene nicht akzeptabel ist, besteht auch die Möglichkeit, die von außen jeweils aufzusetzende Profilhälfte 18'' bereits bei der Herstellung mit einer entsprechenden Abdeckung aus Kunststoff, Holz oder dgl. zu versehen, wobei die Abdeckung auch als Ornamentleiste ausgebildet sein kann. Wie anhand von Fig. 6 dargestellt, kann eine derartige Ornamentleiste 30 auch nachträglich von außen aufgesetzt werden.

Die Profilschienen 6 sind zweckmäßig zumindest an einem Ende mit Steckkontakten versehen, so daß die elektrische Verbindung mit der Stromversorgung, aber auch mit einer anschließenden Profilschiene durch einfaches Zusammenstecken erfolgen kann. Für den Bereich von Raumecken sind entsprechend ausgebildete Eckverbinder zweckmäßig.

## Patentansprüche

1. Galerieleiste zum Hängen von Objekten, insbesondere Bildern, bestehend aus einer an einer Gebäudewand befestigbaren Profilschiene (6), die eine mit mindestens einer Stromversorgung (9), vorzugsweise einer Niederspannungs-Stromversorgung verbundene Kontaktschiene aufweist, mit der wenigstens ein Hängeelement verschiebbar verbunden ist, dadurch gekennzeichnet, daß das Hängeelement (7) selbst als elektrischer Leiter ausgebildet ist und aus einem federnd-steifen Metalldraht besteht und als Tragteil für das jeweilige objekt sowie zugleich als Tragteil und Energieleitung für die Leuchte (11, 12, 13,) dient, und daß das Hängeelement einen mit der Kontaktschiene (6) verbindbaren Kontaktkopf (8) aufweist, der aus einem Isolierkörper (24) besteht, in dem ein mit dem Hängeelement (7) verbundener Tragnippel (25) aus elektrisch-leitendem Material gehalten ist, der den Isolierkörper (24) auf einer Seite in Richtung auf die Kontaktschiene überragt.

2. Galerieleiste nach Anspruch 1, dadurch gekennzeichnet, daß die Leuchte (11, 12, 13, 14) über wenigstens zwei im wesentlichen steife Metalldrähte und als Stromleiter dienende Metalldrähte (15) im Abstand zur Gebäudewand gehalten wird, wobei die Enden der Metalldrähte (15) jeweils mit einem Hängeelement (7) verbunden sind.

3. Galerieleiste nach Anspruch 1 oder 2, dadurch gekennzeichnet, daß die Profilschiene (6) zwei elektrisch gegeneinander isoliert zusammenfügbare Profilhälften (18', 18'') aufweist, die jeweils wenigstens teilweise aus elektrisch-leitendem Material bestehen.

4. Galerieleiste nach einem der Ansprüche 1 bis 3, dadurch gekennzeichnet, daß für die Isolierung der Profilhälften (18', 18") gegeneinander stopfenartige Haltekörper (19) vorgesehen sind, die in Längsrichtung in Abstand zueinander angeordnet sind.

5. Galerieleiste nach einem der Ansprüche 1 bis 3, dadurch gekennzeichnet, daß für die Isolierung der Profilhälften (18', 18'') gegeneinander eine durchgehende Leiste (26) aus einem elektrischisolierenden Werkstoff vorgesehen ist, die eine durchgehende nutförmige Ausnehmung (27) zur Aufnahme eines Stromkabels (29) aufweist.

6. Galerieleiste nach Anspruch 5, dadurch gekennzeichnet, daß die Ränder (28) der Ausnehmung (27) federnd ausgebildet sind und die Ausnehmung wenigstens teilweise überdecken.

7. Galerieleiste nach einem der Ansprüche 1 bis 6, dadurch gekennzeichnet, daß wenigstens eine Profilhälfte (18') mit mehreren im Abstand zueinander angeordneten Ausklinkungen (22) zum Einführen eines Kontaktkopfes (8) versehen sind.

8. Galerieleiste nach einem der Ansprüche 1 bis 7, dadurch gekennzeichnet, daß an mindestens einem Ende Steckkontakte zum Anschluß an die Stromversorgung und/oder von Verbindem, vorzugsweise Eckverbindern, für eine nachfolgende Profilschiene angeordnet sind.

## Claims

1. A rail for hanging objects, in particular pictures, consisting of a profile rail (6) which can be attached to the wall of a building and which has a contact rail which is connected to at least one electricity supply (9), preferably a low-voltage electricity supply, to which contact rail at least one hanging element is displaceably connected, characterised in that the hanging element (7) itself is designed as an electric conductor and is made of a resilient-rigid metal wire and serves at the same time as a supporting member for an object and the light and as energy-conducting means for the light (11, 12, 13,), and that the hanging element has a contact head (8) which can be connected to the contact rail (6), which head consists of an insulating member (24) in which is held a supporting nipple (25) of electrically conductive material which is connected to the hanging element (7), which nipple projects past the insulating member (24) on one side towards the contact rail.

2. A rail according to Claim 1, characterised in that the light (11, 12, 13, 14) is held at a distance from the wall of the building by at least two substantially rigid metal wires and metal wires (15) serving as electricity-conducting means, the ends of the metal wires (15) each being connected to a hanging element (7).

3. A rail according to Claim 1 or 2, characterised in that the profile rail (6) has two profile halves (18', 18'') which can be placed together and which are insulated electrically from one another, which halves are each made at least in part of electrically conductive material.

4. A rail according to one of Claims 1 to 3, characterised in that plug-like holding members (19) are provided for insulating the profile halves (18', 18'') from one another, which members are arranged spaced apart from one another in the longitudinal direction,

5. A rail according to one of Claims 1 to 3, characterised in that a continuous bar (26) made of an electrically insulating material is provided for insulating the profile halves (18', 18'') from one another, which bar has a continuous groove-shaped recess (27) for holding an electric cable (29).

6. A rail according to Claim 5, characterised in that the edges (28) of the recess (27) are made resilient and at least partially cover the recess.

7. A rail according to one of Claims 1 to 6, characterised in that at least one profile half (18', 18'') is provided with a plurality of notches (22) arranged at a distance from one another for introducing a contact head (8).

8. A rail according to one of Claims 1 to 7, characterised in that plug contacts for connection to the electricity supply and/or of connectors, preferably corner connectors, for a subsequent profile rail are arranged at least at one end.

## Revendications

1. Rail pour galeries pour suspendre des objets, en particulier des tableaux, consistant en une barre (6) en profilé fixable sur un mur de bâtiment et comprenant une barre de contact, qui est reliée à au moins une alimentation électrique (9), plus particulièrement une alimentation à basse tension, et avec laquelle est relié de manière déplaçable un élément de suspension, caractérisé par le fait que l'élément de suspension (7) lui-même forme conducteur électrique et consiste en un fil métallique rigide à effet de ressort, ledit élément servant en même temps comme élément de support pour un objet et comme conducteur d'énergie pour un éclairage (11, 12, 13,), et par le fait que l'élément de suspension comprend une tête de contact (8) connectable avec la barre de contact (6) et consistant en un corps isolant (24) dans lequel est tenu un raccord (25) en un matériau électro-conducteur, qui est relié à l'élément de suspension (7) et qui dépasse le corps isolant (24) sur un côté en direction de la barre de contact.

2. Rail pour galeries selon la revendication 1, caractérisé par le fait que l'éclairage (11, 12, 13, 14) est tenu à distance par rapport au mur du bâtiment par au moins deux fils métalliques (15) essentiellement rigides servant comme conducteurs de courant, les extrémités des fils métalliques (15) étant reliées respectivement à un élément de suspension (7).

3. Rail pour galeries selon la revendication 1 ou 2, caractérisé par le fait que la barre en profilé (6) comprend deux moitiés de profil (18', 18'') électriquement isolées l'une par rapport à l'autre et constituées au moins partiellement en un matériau électro-conducteur.

4. Rail pour galeries selon l'une des revendications 1 à 3, caractérisé par le fait que des corps de maintien (19) de type bouchon sont prévus pour isoler l'une par rapport à l'autre les moitiés de profil (18', 18''), qui sont disposées longitudinalement à distance l'une de l'autre.

5. Rail pour galeries selon l'une des revendications 1 à 3, caractérisé par le fait qu'un rail continu (26) en un matériau électriquement isolant est prévu pour isoler l'une par rapport à l'autre les moitiés de profil (18', 18''), ledit rail continu comprenant un évidement (27) en forme de rainure pour l'insertion d'un câble électrique (29).

6. Rail pour galeries selon la revendication 5, caractérisé par le fait que les bords (28) de l'évidement (27) forment des ressorts et recouvrent au moins partiellement l' évidement.

7. Rail pour galeries selon l'une des revendications 1 à 6, caractérisé par le fait qu'au moins une moitié de profil (18') est munie de plusieurs encoches (22), espacées l'une par rapport à l'autre, pour introduire une tête de contact (8).

8. Rail pour galeries selon l'une des revendications 1 à 7, caractérisé par le fait qu'au moins à une extrémité sont ménagés des contacts pour le branchement à l'alimentation et/ou pour le branchement de connecteurs, de préférence de connecteurs d'angle, pour une barre en profilé adjacente.
